# EUROPÄISCHE PATENTSCHRIFT

(11) **EP 0 205 013 B1**
(45) Veröffentlichungstag und Bekanntmachung des Hinweises auf die Patenterteilung: **18.04.1990**
(21) Anmeldenummer: 86107051.4
(22) Anmeldetag: 23.05.1986
(51) Int. Cl.: E03F 5/10

(54) **Anlage zur Regelung des Wasserabflusses aus einem Regenbecken oder einem Kanalrohr**
Device for regulating the spill of water from a rain reservoir or a canal duct
Dispositif pour réguler l'évacuation d'eau d'un réservoir d'eau pluviale ou d'un canal

(30) Priorität: 25.05.1985 DE 3518943
(43) Veröffentlichungstag der Anmeldung: 17.12.1986
(73) Patentinhaber: Oskar Vollmar GmbH, 70372 Stuttgart (DE)
(72) Erfinder: Fahrner, Heinz, D-7061 Kaisersbach-Ebni (DE)
(74) Vertreter: Grosse, Rainer, Dipl.-Ing.

(56) Entgegenhaltungen:
- DE-A- 2 944 733
- DE-A- 3 009 388
- FR-A- 1 498 527
- FR-A- 2 439 255
- US-A- 3 633 597
- PATENT ABSTRACTS OF JAPAN, Band 9, Nr. 68 (P-344)[1791], 28. März 1985; & JP-A-59 201 117 (FUJITSU K.K.) 14-11-1984

## Beschreibung

Die Erfindung betrifft eine Anlage zur Regelung des durch ein ungedükertes Abflußrohr erfolgenden Abflusses aus einem Regenbecken oder einem Kanalrohr einer Kanalisation gemäß dem Oberbegriff des Anspruches 1.

Ungedükerte Abflußrohre können bei geöffnetem Drosselorgan auch im Bereich der Durchflußmeßstelle ganz oder teilweise leerlaufen, so daß der Durchfluß durch sie bei Trockenwetter sehr klein werden kann.

Bei einer bekannten Anlage dieser Art (DE-A-3009388) ist die Regelung des Nennabflusses normalerweise abgeschaltet und dabei das Drosselorgan in eine vorbestimmte erste Stellung überführt und in dieser gehalten, in der das ungedükerte Abflußrohr für den Durchfluß von Abwasser geöffnet ist, so daß es auch bei Trockenwetter von aus dem Regenbecken oder Kanalrohr abfließendem Abwasser durchströmt werden kann. Wenn die Gefahr des Überschreitens des Nennwertes des Durchflusses des Abflußrohres besteht, wird zuerst volle Füllung des Bereiches der Durchflußmeßstelle des Abflußrohres herbeigeführt und dann die Regelung des Nennabflusses eingeschaltet. Diese Regelung wird wieder beendet, und das Drosselorgan wieder in seine erste Stellung überführt, wenn ein vorbestimmter Waserstand im Regenbecken oder im Kanalrohr unterschritten wird, bei dem der Bereich der Durchflußstelle des Abflußrohres noch voll gefüllt ist. Bei diesem Verfahren kann also das Abflußrohr ganz oder teilweise leerlaufen und von nur noch so kleinen Abwassermengen/Zeit durchflossen werden, daß die Gefahr von stärkeren Ablagerungen von Schlamm, Sand, Fäkalien oder dergl. in dem dem Abflußrohr nachgeschalteten Kanalrohr oder Kanal besteht.

Es ist eine Aufgabe der Erfindung, diese Gefahr von stärkeren Ablagerungen in dem dem Abflußrohr nachgeschlateten Kanalrohr oder Kanal zu verringern.

Diese Aufgabe wird erfindungsgemäß durch eine Anlage gemäß Anspruch 1 gelöst.

Durch die erfindungsgemäß Anlage wird erreicht, daß das Abflußrohr nur mit ungefähr dem Nennwert des Durchflusses entsprechenden relativ großen Abwassermengen/Zeit durchflossen oder völlig abgesperrt wird. Solange es von diesem relativ großen Nenndurchfluß durchströmt wird, der so vorgesehen ist, daß keine überlastung der nachgeschalteten Kanalisation, Kläranlage oder dergl. auftritt, ist die Gefahr von stärkeren Ablagerungen in dem dem Ablußrohr nachgeschalteten Kanalrohr oder Kanal wegen der relativ hohen Fließgeschwindigkeiten des Abwassers erheblich verringert oder ganz behoben. In den übrigen Zeiten ist das Abflußrohr abgesperrt, so daß aus ihm dann in das ihm nachgeschaltete Kanalrohr bzw. den Kanal überhaupt kein Schlamm, Sand oder sonstige Verunreinigungen mehr gelangen können.

Da das Abflußrohr an der Durchflußmeßstelle immer voll gefüllt ist, kann der gesamte Durchfluß mittels eines genauen, die Fließgeschwindigkeit fühlenden Durchflußmeßgerätes, vorzugsweise mittels eines magnetischinduktiven Durchflußmeßgerätes genau gemessen werden. Gemäß einer Weiterbildung kann deshalb diese erfindungsgemäß Anlage auch dazu dienen, den gesamten Abwaserabfluß aus dem Regenbecken bzw. dem kanalrohr mengenmäßig zu erfassen, indem die Meßwerte des Durchflußmeßgerätes aufsummiert werden. Dies ist ein wichtiger Vorteil, da es oft erwünscht ist, beispielsweise für Kostenrechnungen, Planungen, statistische Zwecke oder dergl. die in bestimmten Zeiträumen oder insgesamt aus dem Regenbecken oder dergl. abfließende Abwassermenge auch bei Trockenwetter aufzusummieren. Bei der Anlage nach der DE-A-3009388 ist dieses Aufsummieren der Abwassermenge dagegen nicht möglich, weil bei Trockenwetter die Durchflußmeßstelle des ungedükerten Abflußrohres teilweise oder ganz leerläuft und das die Fließgeschwindigkeit des Abwasser fühlende Durchflußmeßgerät dann keine mehr dem Durchfluß entsprechenden Meßwerte lieferen kann.

Durch variable Einstellbarkeit des zweiten Wasserstandes können die Speichermengen an Abwasser, die Sperrzeiten für den Abfluß sowie die Umschaltung zwischen geregeltem und gesperrtem Abfluß der durchschnittlich zufließenden Wassermenge angepaßt und zweckmäßig eingestellt werden.

Durch die Weiterbildung gemäß Anspruch 5 können Ablagerungen von Schmutz vor der Drosselstelle intensiv abgetragen und weggespült werden, falls dies von Zeit zu Zeit erwünscht ist. Dabei ist es meist ausreichend, dieses Wegspülen jeweils nur durch einmaliges, anomales Ausschalten der Regelung bzw. Einschalten der erhöhten Sollwertes der Regelung durchzuführen und nur in längeren Zeitabständen zu wiederholen. Dieses anomale Ausschalten der Regelung ist mit Erhöhung des Abflusses durch geeignet weites Öffnen des Drosselorganes verbunden. Falls der Sollwert der Regelung erhöht wird, bewirkt auch dieses weiteres Öffnen des Drosselorganes. Diese Erhöhung des Abflusses braucht nur so lange durchgeführt zu werden, wie es das jeweilige Abtragen und Wegspülen von Ablagerungen erfordert. Normalerweise findet also der Abfluß des Abwassers unter Regelung des Nennabflusses statt und es kann, nur falls es eforderlich ist, von Zeit zu Zeit vorgesehen sein, den Abfluß vorübergehende unter anomaler Abschaltung der Regelung des Nennwertes oder Erhöhung des Sollwertes der Regelung vorzugsweise nur relativ kurzzeitig stark zu erhöhen zwecks Wegspülens von Schmutz und Schlamm und dgl.. Auch bei dem erhöhten Abfluß ist das Abflußrohr an der Durchflußmeßstelle voll mit Abwasser gefüllt und das Durchflußmeßgerät mißt so den Durchfluß ebenfalls exakt, so daß man im Falle der Aufsummierung der Durchflußmenge auch diesen Abfluß mit erfaßt. Wenn keine Gefahre besteht, daß sich unzulässig starke Ablagerungen vor der Durchflußmeßstelle ansammeln können, braucht die Maßnahme nach Anspruch 5 natürlicht nicht vorgesehen zu werden.

Die Erfindung ermöglicht also auch Erfassung der gesamten Durchflussmenge durch das Abflußrohr durch Aufsummierung des Durchflußes. Diese Aufsummierung kann in einem Integrator oder einem sonstigen Zähler erfolgen. Die aufsummierte Abwassermenge kann bspw. angezeigt und/oder registriert werden. Die Anzeige bzw. Registrierung kann bspw. in Kubikmeter erfolgen. Dieser Integrator oder dergl. bildet also einen Abwasserzähler.

In der Zeichnung sind Ausführungsbeispiele der Erfindung dargestellt. Es zeigen:
Fig. 1 in schematischer Schnittdarstellung ein Regenbecken mit Zulaufkanal und Abflußrohr gemäß einem ersten Ausführungsbeispiel der Erfindung in ausschnittsweiser Darstellung,
Fig. 2 in schematischer Schnittdarstellung ein Kanalrohr einer Kanalisation mit Abflußrohr in ausschnittweiser Darstellung,
Fig. 3 in schematischer Schnittdarstellung ein Regenbecken mit Zulaufkanal und Abflußrohr gemäß einem weiteren Ausführungsbeispiel der Erfindung in ausschnittsweiser Darstellung.

An das in Fig. 1 dargestellte Regenbecken 10 sind ein Zulaufkanal 11 sowie ein gerades, nahezu horizontal verlegtes ungedükertes Abflußrohr 13 angeschlossen, das einen trockenen Schieberschacht 12 durchdringt. Dieses Abflußrohr 13 ist mittels eines durch ein Stellglied 16 verstellbaren Drosselorgans 14 variabel drosselbar und absperrbar. Dabei kann das Stellglied 16 als Stellmotör, beispielsweise als Elektromotor oder elektromagnetisches Stellglied, oder als hydraulischer oder pneumatischer Hubzylinder oder dergl. ausgebildet sein, der auf das als Schieber oder schwenkbare Drosselklappe ausgebildete Drosselorgan 14 einwirkt. Stromaufwärts des Drosselorgans 14 ist am Abflußrohr ein Durchflußmeßgerät 21 angeordnet, welches bei im Bereich der Durchflußmeßstelle 33 voll gefülltem Abflußrohr 13 die durchströmende Wassermenge/Zeit (=Durchfluß) durch Fühlen der Fließgeschwindigkeit messen kann. Dieses Durchflußmeßgerät 21 kann vorzugsweise ein die Strömungsgeschwindigkeit messendes induktives Durchflußmeßgerät oder ein Ultraschallmeßgerät, jedoch gegebenenfalls auch ein anderes geeignetes Meßgerät sein. Weiterhin sind im Abflußrohr 13 zwei als Druckschalter 24, 25 ausgebildete Wasserstandsfühler angeordnet, die zur Erfassungs zweier vorbestimmter Wasserstände W1 und W2 im Regenbecken 10 dienen. Der niedrigere vorbestimmte Waserstand W1 ist so vorgesehen, daß bei ihm zum einen das Abflußrohr 13 im Bereich der Durchflußmeßstelle 33 voll gefüllt ist, so daß das Meßgerät 21 den Durchfluß genau messen kann und zum anderen durch ihn zumindest der dem Nennwert des Durchflusses entsprechende Durchfluß durch das Abflußrohr bewirkt werden kann, vorzugsweise ein bei voll geöffnetem Drosselorgan 14 noch erheblich grösserer Durchfluß.

Das Ausgangssignal des Durchflußmeßgerätes 21 wird als Istwert dem Istwert-Eingang eines Reglers 23 aufgeschaltet, an dessen Sollwert-Eingang der mittels eines Sollwertstellers 22 einstellbare Sollwert des Nennabflusses des Regenbeckens 10 eingegeben wird. Der Regler 23 bildet die Differenz zwischen diesem Sollwert und dem gemessenen Istwert als Regelabweichung und erzeugt in Abhängigkeit davon Schaltsignale, die zur Ausregelung der jeweiligen Regelabweichung über das Stellglied 16 und das Drosselorgan 14 den wirksamen Querschnitt an der Drosselstelle vergrößern und verkleinern oder bei Abschaltung der Regelung den Abfluß ganz sperren. Der Regler 23 ist über ein bistabiles Schaltglied 26 ein- und ausschaltbar, wobei der Druckschalter 24 mit dessen Setzeingang S und der Druckschalter 25 mit dessen Rücksetzeingang R verbunden ist.

Die Baugruppen 22, 23, 26 sind in einem elektronischen Regel- und Steuergerät 27 enthalten, das vorzugsweise Teil eines Mikroprozessors sein kann.

Ein die beispielsweise als Signalfolge mit einer durchflußabhängigen Frequenz vorliegenden Meßsignale des Durchflußmeßgerätes 21 aufsummierender Integrator 28, den man auch als Abwassermengenzähler bezeichnen kann, dient der Erfassung der durch das Abflußrohr 13 insgesamt abgeflossenen Abwassermenge. Das Aufsummieren des Meßsignales kann auch im Gerät 27 durchgeführt und der sich ergebende Zahlenwert registriert und/oder angezeigt werden. Bspw. kann die Ablesung des Zählers oder Integrators 28 zu gewünschten Zeitpunkten erfolgen und die Differenz zwischen den zu zwei unterschiedlichen Zeitpunkten abgelesenen Zahlenwerten ergibt dann die im betreffenden Zeitraum durch das Abflußrohr 13 insgesamt durchgeflossene Abwassermenge. Es kann auch vorgesehen sein, daß man den Zähler oder Integrator 28 nur zeitweise einsetzt, wenn Aufsummierung des Durchflusses durchgeführt werden soll.

Die Arbeitsweise der beschriebenen Anlage soll im folgenden näher beschrieben werden.

Es sei angenommen, daß der Wasserstand im Regenbecken 10 über dem ersten Wasserstand W1, bei dem der Druckschalter 24 anspricht, liegt und der Regler 23 beim vorangegangenen Erreichen des zweiten Wasserstandes W2 durch den Druckschalter 25 eingeschaltet worden ist. Der Regler 23 regelt dann über das Drosselorgan 14 den vom abfließenden Abwasser bewirkten Durchfluß des Abflußrohres 13 auf den durch den Sollwertsteller 22 vorgegebenen Nennwert. Sinkt der Wasserstand infolge des Aflußes auf den Wert W1 ab, so erzeugt der Druckschalter 24 ein Setzsignal für das bistabile Schaltglied 26, das hierdurch den Regler 23 abschaltet, wodurch auch das Stellglied 15 zum sofortigen Absperren des Abflußrohres 13 mittels des Drosselorgans 14 angesteuert wird. Damit findet jetzt kein Abfluß von Abwasser mehr statt. Der Abfluß wird erst wieder durch das . nächste Einschalten des Reglers 26 aufgenommen. Das Abschalten des Reglers 23 kann beispielsweise durch Setzen des Sollwerts auf den Wert Null erfolgen. Wegen der Absperrung des Abflußrohrs 13 steigt der Wasserstand im Regenbecken 10 wieder an. Er kann auf diese Weise nie den Wert W1 wesentlich unterschreiten, so daß das Abflußrohr 13 an der Durchflußmeßstelle immer mit Abwasser voll gefüllt ist und dies trotzdem es an sich bei geöffnetem Drosselorgan 14 auch im Bereich der Durchflußmeßstelle 33 ganz oder teilweise leerlaufen könnte, was jedoch durch die beschriebene Steuerung verhindert wird. Erreicht der Wasserstand bei abgeschaltetem Regler 23 den höheren Wert W2 (2. Wasserstand) wieder, der beispielsweise einen Meter über W1 liegt, so spricht der zweite Druckschalter 25 an und erzeugt eine Rücksetzsignal für das bistabile Schaltglied 26. Der Regler 23 wird dadurch wieder eingeschaltet und regelt über das Drosselorgan 14 jetzt wieder den Abfluß des Abwassers auf den Nennwert des Durchflusses des Abflußrohres 13. Der Wasserstand sinkt früher oder später wieder bis zum Unterschreiten des Wertes W1 ab, und es wiederholt sich dann das Absperren des Abflußrohres 13 und Ausschalten des Reglers 23.

Die Ansprechschwelle des zweiten Druckschalters 25 ist zweckmäßig einstellbar ausgebildet, so daß der Wasserpegel W2 zweckmäßig eingestellte werden kann. Eine weitere Einstellbarkeit ergibt sich durch Variation des Sollwertes durch den Sollwertsteller 22 oder durch anomale Abschaltung des Reglers 23 unter bspw. voller Öffnung des Drosselorganes 14, um eine über dem Nennwert liegende Abflußmenge zum Fortspülen von Ablagerungen vor der Drosselstelle 14 von Zeit zu Zeit zu erreichen. Diese anomale Abschaltung des Reglers 23 bzw. Erhöhung seines Sollwertes kann während der Gesamtzeit eines Absinkens des Wasserspiegels von W2 auf W1 oder auch durch kürzeres, stärkeres, vorzugsweise maximales Öffnen des Drosselorganes 14 erfolgen. Diese Abschaltung der Regelung oder Erhöhung des Sollwertes zwecks Erhöhung des Abflusses kann bspw. bei Bedarf manuell oder programmiert, bspw. bei oder nach jeder n-ten Regelung des Nennabflusses, wo n bspw. 10 bis 50 betragen kann, oder in sonstigen geeigenten längeren Zeitabständen erfolgen, falls es überhaupt notwendig ist.

An das in Fig. 2 dargestellte, in einem Schieberschacht 12 gemäß Fig. 1 angeordnete Abflußrohr 13 ist anstelle eines Regenbeckens 10 ein mit Gefälle verlegtes Kanalrohr 30 angeschlossen. Zur Vereinfachung der Fig. 2 sind einzelne Baugruppen im Schieberschacht 12 nicht nochmals dargestellt.

Die Arbeitsweise des in Fig. 2 dargestellten Ausführungsbeispieles kann dem zuvor beschriebenen Ausführungsbeispiel entsprechen. Bei geschlossenem Drosselorgan 14 steigt der Wasserstand hier im Kanalrohr 30 an.

Es sei noch erwähnt, daß die Regelung des Nennwertes des Abflusses auch dann stafffindet, wenn nach Erreichen des zweiten Wasserstandes W2, durch das der Regler 23, eingeschaltet wurde, dieser zweite Wasserstand W2 ein- oder mehrmals überschritten wird, bevor es durch Unterschreiten des ersten Waserstandes W1 wieder zum Abschalten des Reglers und Schließen des Drosselorganes 14 bis zum nächsten Erreichen des zweiten Wasserstandes W2 kommt.

Die in Fig. 3 dargestellte Anlage unterscheidet sich von der nach Fig. 1 im wesentlich dadurch, daß der Wasserstandsfühler 24 zum Fühlen des ersten Wasserstandes W1 im Regenbecken 10 in Fortfall gekommen ist und an seiner Stelle eine Zeitschaltvorrichtung 32 vorgesehen ist. Diese Zeitschaltvorrichtung 32 wird durch den auf den zweiten Wasserstand W2 ansprechenden Druckfühler 25 jeweils gleichzeitig mit dem der Regelung des Nennwertes des Durchflusses durch das Abflußrohr 13 dienenden Regler 23 eingeschaltet und mißt dann eine vorgestimmte Zeitspanne ab, bspw. 10 min bis 1 h, die so bemessen ist, daß auch bei fehlender Zufuhr von Abwasser zu dem Regenbecken 10 durch die Regelung des Nennwertes des Durchflusses des Abflußrohres 13 ein vorbestimmter erster Wasserstand W1 im Regenbecken nicht unterschritten werden kann. Dieser in diesem Fall jedoch nicht gefühlte erste Wasserstand W1 ist erheblich niedriger als der Wasserstand W2, jedoch immer noch so groß, daß bei ihm die Durchflußmeßstelle 33 des Abflußrohres 13, also sein lichter Querschnitt im Bereich der Durchflußmeßstelle 33 hoch voll mit Abwasser gefüllt ist. Dieser der Festlegung der von der Zeitschaltvorrichtung 32 abzumessenden Zeitspanne mit zugrundeliegende erste Wasserstand W1 kann beispielsweise wie der Wasserstand W1 der Anlage nach Fig. 1 der lichten Scheithöhe des in diesem Ausführungsbeispiel horizontal liegenden geraden Abflußrohres 13 entsprechen oder etwas darüber liegen. Mit Ablauf der von der Zeitschaltvorrichtung 32 seit Beginn der Regelung des Nennwertes abgemessenen Zeitspanne wird die Regelung des Nennwertes beendet und das Drosselorgan 14 wird dann mittels des durch das Schaltglied 26 angesteuerten Stellgliedes 16 in seine Absperrstellung überführt und verbleibt in dieser so lange, bis der Wasserstand wieder auf den Wert W2 angestiegen ist, da dann wieder der Regler 23 zur Regelung des Durchflusses auf den Nennwert eingeschaltet wird. Auch bei dieser Anlage nach Fig. 3 wird also das Abflußrohr 13, wenn es nicht abgesperrt ist, bei voller Füllung der Durchflußmeßstelle 33 entsprechend dem Nennwert des Durchflusses von Abwasser durchströmt und dies ergibt genaue Messung des Durchflusses und damit genaue Aufsummierung des gesamten Durchflusses durch das Abflußrohr 13 und seine Anzeige am Zähler 28, falls diese Aufsummierung vorgesehen bzw. eingeschaltet ist.

Wenn bei Ablauf der von der Zeitschaltvorrichtung 32 abgemessenen Zeitspanne der Wasserstand im Regenbecken 10 nicht unter dem Wert W2 liegt, sondern bspw. infolge eines Wolkenbruches über ihm, dann hat dies zur Folge, daß der Druckschalter 25 mit Ablauf der von der Zeitschaltvorrichtung 32 ab Beginn der Regelung des Nennwertes abgemessenen Zeit sofortige Wiedereinschaltung der Zeitschaltvorrichtung 32 und des Reglers 23 auslöst un damit auch das Abflußrohr 13 nicht abgesperrt wird, sondern der Nennwert des Durchflüßes erneut über die von der Zeitschaltvorrichtung erneut abgemessene Zeit hinweg geregelt wird. Dies kann sich selbstverstandlich bei starkem Regenanfall noch weiterhin wiederholen.

Es kann auch vorgesehen sein, daß die Zeitschaltvorrichtung 32 beim Anstieg des Wasserstandes in Regenbecken 10 (bzw. im Kanalrohr 30) nicht gleichzeitig mit dem Regler 23 eingeschaltet wird, sondern erst dann, wenn der Druckschalter 25 signalisiert, daß der Wasserstand im Regenbecken 10 oder Kanalrohr 30 wieder unter den zweiten Wasserstand W2 abgesunken ist. Man kann dabei auch vorsehen, daß, falls dann noch vor Ablauf der in Messung befindlichen Zeitspanne der Wasserstand im Regenbecken 10 bzw. im Kanalrohr 30 wieder den Wasserstand W2 wegen eines neuen Regenereignisses erreicht, dann die Zeitschaltvorrichtung 32 wieder abgeschaltet und damit auf Null zurückgesetzt wird und erst wieder eingeschaltet wird, wenn erneut der zweite Wasserstand W2 unterschritten wird.

Man kann also besonders zweckmäßig die Zeitsteuerung so vorsehen, daß die Regelung des Nennwertes des Durchflusses des Abflußrohres 13 dann oder spätestens dann beendet wird, wenn die von der Zeitschaltvorrichtung 32 abzumessende Zeitspanne ab Beginn des letzten Unterschreitens des zweiten Wasserstandes W2 abgemessen wird und bis zum Ende dieser Zeitspanne der zweite Wasserstand nicht mehr erreicht worden ist.

## Patentansprüche

1. Anlage zur Regelung des durch ein ungedükertes Abflußrohr (13) erfolgenden Abwasserabflusses aus einem Regenbecken (10) oder einem Kanalrohr (30) einer Abwasser-Kanalisation, mite einem Regler (23) zum zeitweisen Regeln des Durchflusses durch das Abflußrohr (13) mittels eines dem Abflußrohr zugeordneten, durch ein Stellglied verstellbaren Drosselorgans (14) auf einen vorbestimmten Nennwert, wobei der Istwert des Durchflusses mittels eines die Fließgeschwindigkeit des Abwassers im Abflußrohr (3) fühlenden Durchflußmeßgerätes (21) bei im Bereich der stromaufwärts des Drosselorganes (14) befindlichen Durchflußmeßstelle (33) voll mit Abwasser gefülltem Abflußrohr (13) gemessen wird, und wobei ferner ein zweiter Wasserstandsfühler (25) zum Fühlen eines vorbestimmten zweiten Wasserstandes (W2) vorgesehen ist, bei dem das Abflußrohr (13) im Bereich der Durchflußmeßstelle (33) voll mit Abwasser gefüllt ist, und, wenn durch Anstieg des Wasserstandes im Regenbecken (10) oder Kanalrohr (30) der zweite Wasserstand erreicht wird, der Regler (23) zur Regelung des Nennwertes des Abwasserabflusses eingeschaltet wird, dadurch gekennzeichnet, daß das Abflußrohr (13) normalerweise mittels das Drosselorganes (14) abgesperrt ist, und
daß entweder ein erster Wasserstandfühler (24) zum Fühlen eines vorbestimmten ersten Wasserstandes (W1) vorgeshen ist, bei dem, obwohl niedriger als der zweite Wasserstand, das Abflußrohr (13) im Bereich der Durchflußmeßstelle (33) weiterhin voll mit Abwasser gefüllt ist, und bei Unterschreiten dieses ersten Wasserstandes (W1) die Regelung des Nennwertes des Abwasserabflusses beendet und das Abflußrohr (13) für den Abwasserabfluß abgesperrt und beim nachfolgenden Erreichen des vorbestimmten zweiten höheren Wasserstandes (W2) die Regelung des Nennwertes wieder begonnen wird,
oder daß eine Zeitschaltvorrichtung (32) vorgesehen ist, die im Gefolge des Einschaltens der Regelung des Nennwertes des Abwasserabflusses dem zeitgesteuerten Wiederausschalten der Regelung des Abwasserabflusses dient, wobei die Zeitsteuerung so vorgesehen ist, daß während der Regelung des Nennwertes des Abwasserabflusses ein vorbestimmter erster Wasserstand (W1) im Regenbecken (10) oder Kanalrohr (30) nicht unterschritten werden kann, bei dem der Bereich der Durchflußmeßstelle (33) des Abflußrohres zwar immer noch voll mit Abwasser gefüllt ist, wobei jedoch dieser erste Wasserstand (W1) erheblich niedriger als der zweite Wasserstand (W2) ist, und daß das Abflußrohr (13) bei Beendigung der Regelung des Nennwertes des Abwasserabflusses wieder abgesperrt und beim nachfolgenden Erreichen des vorbestimmten zweiten Wasserstandes (W2) die Regelung das Nennwertes wieder begonnen wird.

2. Anlage nach Anspruch 1, dadurch gekennzeichnet, daß die Zeitschaltvorrichtung (32) so ausgebildet ist, daß sie gleichzeitig mit der Einschaltung der Regelung des Nennwertes des Abwasserabflusses oder ab Unterschreiten des zweiten Wasserstandes (W2) mit dem Abmessen einer vorbestimmten Zeitspanne beginnt und daß nach Ablauf dieser Zeitspanne die Regelung des Nennwertes zumindest dann ausgeschaltet wird, wenn der Wasserstand im Regenbecken (10) oder Kanalrohr (30) während des Abmessens dieser Zeitspanne nicht erneut auf den zweiten Wasserstand (W2) ansteigt, wobei dann, falls es doch während des Abmessens dieser Zeitspanne zum Anstieg des Wasserstandes im Regenbecken (10) oder kanalrohr (30) auf den zweiten Wasserstand (W2) kommt, die Regelung des Nennwertes unter vorzugsweise erneutem Beginn des Abmessens der Zeitspanne zumindest solange fortgesetzt wird, bis der zweite Wasserstand (W2) wieder unterschritten ist.

3. Anlage nach Anspruch 1 oder 2, dadurch gekennzeichnet, daß der zweite Wasserstand (W2) variabel einstellbar ist.

4. Anlage nach einem der vorhergehenden Ansprüche, dadurch gekennzeichnet, daß der erste Wasserstand (W1) ungefähr der Scheitelhöhe des lichten Innenraumes des Abflußrohres (13) im Bereich der Durchflußstelle (33) entspricht.

5. Anlage nach einem der vorhergehenden Ansprüche, dadurch gekennzeichnet, daß die Regelung des Nennwertes des Abwasserabflusses zwecks Erhöhung des Abwasserabflusses zum Fortspülen von Ablagerungen vorzugsweise mittels Programmitteln zeitweise anomal abschaltbar oder auf einen zu regelnden Sollwert, der erheblich höher als der Nennwart ist, umschaltbar ist, derart, daß der Abwasserabfluß stark über den Nennwert erhöht wird.

6. Anlage nach einem der vorhergehenden Ansprüche, dadurch gekennzeichnet, daß mit dem Durchflußmeßgerät (21) ein die Meßwerte des Durchflußmeßgerätes (21) aufsummierender Abwasserzähler (28) verbunden ist.

7. Anlage nach einem der vorhergehenden Ansprüche, dadurch gekennzeichnet, daß der Regler (23) Teil eines Mikroprozessors ist.

## Revendications

1. Dispositif pour réguler l'évacuation des eaux usées, s'opérant par l'intermédiaire d'un tuyau d'évacuation (13) sans siphon, à partir d'un réservoir (10) d'eaux pluviales ou d'un canal (30) d'un réseau de drainage des eaux usées, présentant un régulateur (23) pour régler par intervalles, sur une valeur nominale prédétérminée, le débit parcourant le tuyau d'évacuation (13), au moyen d'un organe d'étranglement (14) associé au tuyau d'évacuation et réglable par l'intermédiaire d'un organe de manoeuvre, la valeur réelle du débit étant mesurée, au moyen d'un mesureur de débit (21) détectant la vitesse d'écoulement des eaux usées dans le tuyau d'évacuation (13), lorsque le tuyau d'évacuation (13) est intégralement empli d'eaux usées au voisinage de la zone (33) de mesurage du débit, située en amont de l'organe d'étranglement (14), dispositif dans lequel est par ailleurs prévu un second détecteur (25) du niveau d'eau, pour détecter un second niveau d'eau prédéterminé (W2) en présence duquel le tuyau d'évacuation (13) est intégralement empli d'eaux usées au voisinage de la zone (33) de mesurage du débit et, lorsque le second niveau d'eau est atteint suite à une montée du niveau d'eau dans le réservoir (10) d'eaux pluviales ou dans le canal (30), le régulateur (23) est mis en fonction en vue de régler la valeur nominale de l'évacuation des eaux usées, caractérisé par le fait que le tuyau d'évacuation (13) est normalement isolé au moyen de l'organe d'étranglement (14), et
qu'il est prévu un premier détecteur (24) du niveau d'eau, pour détecter un premier niveau d'eau prédéterminé (W1) en présence duquel, bien qu'il soit plus bas que le second niveau d'eau, le tuyau d'évacuation (13) continue d'être intégralement empli d'eaux usées au voisinage de la zone (33) de mesurage du débit; lors l'un dépassement négatif de ce premier niveau d'eau (W1), il est mis fin au réglage de la valeur nominale de l'évacuation des eaux usées, et le tuyau (13) d'évacuation des eaux usées est isolé; et le réglage de la valeur nominale est redémarré lorsque le second niveau d'eau prédéterminé (W2), supérieur, est ultérieurement atteint,
ou bien qu'il est prévu un dispositif d'enclenchement temporisé (32) qui, suite à l'enclenchement du réglage de la valeur nominale de l'évacuation des eaux usées, sert à réenclencher, par commande temporisée, la régulation de l'évacuation des eaux usées, la commande temporisée étant prévue de telle sorte que, lors du réglage de la valeur nominale de l'évacuation des eaux usées, il ne puisse se produire aucun dépassement négatif, dans le réservoir (10) d'eaux pluviales ou dans le canal (30), d'un premier niveau d'eau prédéterminé (W1) en présence duquel la zone du tuyau d'évacuation proche de la zone (33) de mesurage du débit demeure, certes, encore intégralement emplie d'eaux usées, ce premier niveau d'eau (W1) étant, cependant, notablement plus bas que le second niveau d'eau (W2); et que le tuyau d'évacuation (13) soit de nouveau isolé à l'achèvement de réglage de la valeur nominale de l'évacuation des eaux usées, et le réglage de ladite valeur nominale soit redémarré lorsque le second niveau d'eau prédéterminé (W2) est ultérieurement atteint.

2. Dispositif selon la revendication 1, caractérisé par le fait que le dispositif d'enclenchement temporisé (32) est réalisé de façon qu'il amorce le mesurage d'un laps de temps prédéterminé, simultanément à l'enclenchement du réglage de la valeur nominale de l'évacuation des eaux usées, ou bien à partir d'un dépassement négatif du second niveau d'eau (W2); et que, après l'expiration de ce laps de temps, le réglage de la valeur nominale soit stoppé au moins lorsque le niveau d'eau, dans le réservoir (10) d'eaux pluviales ou dans le canal (30), ne remonte pas jusqu'à atteindre le second niveau d'eau (W2), au cours du mesurage de ce laps de temps, et, au cas où il se produit néanmoins, au cours du mesurage de ce laps de temps, une montée du niveau d'eau, dans le réservoir (10) d'eaux pluviales ou dans le canal (30), jusqu'au second niveau d'eau (W2), le réglage de la valeur nominale soit poursuivi, de préférence avec réamorçage du mesurage du laps de temps, au moins jusqu'à ce que le second niveau d'eau (W2) soit de nouveau dépassé négativement.

3. Dispositif selon la revendication 1 ou 2, caractérisé par le fait que le second niveau d'eau (W2) est réglable de manière variable.

4. Dispositif selon l'une des revendications précédentes, caractérisé par le fait que le premier niveau d'eau (W1) correspond approximativement à la hauteur du sommet de l'espace interne libre du tuyau d'évacuation (13), au voisinage de la zone (33) de mesurage du débit.

5. Dispositif selon l'une des revendications précédentes, caractérisé par le fait que le réglage de la valeur nominale de l'évacuation des eaux usées peut être stoppé par intervalles en cas d'anomalie, de préférence par de smoyens programmés, afin d'accroître l'évacuation des eaux usées en vue de chasser des dépôts; ou bien peut être commuté à une valeur de consigne qui doit êtrè réglée, et excède notablement la valeur nominale, de telle sorte que l'évacuation des eaux usées soit accrue fortement au-delà de la valeur nominale.

6. Dispositif selon l'une des revendications précédentes, caractérisé par le fait qu'un compteur (28) d'eaux usées, additionnant les valeurs mesurées du mesureur de débit (21), est relié audit mesureur de débit (21).

7. Dispositif selon l'une des revendications précédentes, caractérisé par le fait que le régulateur (23) fait partie d'un microprocesseur.

## Claims

1. An installation for regulating the discharge through a discharge pipe, which is without siphons, of waste water from a rain tank (10) or a sewer pipe (30) of a waste-water sewer system, having a regulator (23) for temporarily regulating, at a predetermined nominal value, by means of a throttling member (14) associated with the discharge pipe and displaceable by means of an adjusting member, the through-flow through the discharge pipe (13), the actual value of the through-flow being measured with the discharge pipe (13) full of waste water in the area of the flow measuring-point located upstream of the throttling member (14) and by means of a flowmeter sensing the flow speed of the waste water in the discharge pipe (13), and furthermore there being provided a second water-level sensor (25) for sensing a predetermined, second water level (W2) at which the discharge pipe (13) is full of water in the area of the flow measuring-point and, the regulator (23) being put into operation to regulate the nominal value of the waste-water discharge if, by means of a rise in the water-level in the rain tank (10) or sewer pipe (30), the second water level is reached, characterized in that the discharge pipe (13) is normally shut off by means of the throttling member (14), and
in that there is provided either a first water-level sensor (24) for sensing a predetermined first water level (W1) at which, although lower than the second water level, the discharge pipe (13) remains full of waste water in the area of the flow measuring-point (33), and when there is a fall below this first water level (W1) regulating of the nominal value of the waste-water discharge is brought to an end and the discharge pipe (13) for the waste-water discharge is shut off and regulating of the nominal value is begun again when the predetermined, second, higher water level (W2) is reached,
or in that a time-switch device (32) is provided which in the wake of the start of the regulating of the nominal value of the waste-water discharge serves to stop, in a time controlled manner, the regulating of the waste-water discharge gain, the time control being planned in such a manner that during the regulating of the nominal value of the waste-water discharge the level in the rain tank (10) or sewer pipe (30) cannot fall below a predetermined, first water level (W1) at which the flow measuring-point (33) area of the discharge pipe does still remain full of waste water, this first water level (W1) being however considerably lower than the second water level (W2); and that the discharge pipe (13) is shut off again when the regulating of the nominal value of the waste-water discharge is brought to an end and regulating of the nominal value is begun again when the predetermined second water level (W2) is subsequently reached.

2. An installation in accordance with Claim 1, characterized in that the time-switch device (32) is designed in such a manner that it starts to count down a predetermined period of time at the same time as the start of the regulating of the nominal value of the waste-water discharge or from when there is a fall below the second water level (W2), and in that when this period of time has expired the regulating of the nominal value is then at least stopped if the water level in the rain tank (10) or sewer pipe (30) does not rise to the second water level (W2) again during this time count-down, if however the water level in the rain tank (10) or sewer pipe (30) rises to the second water level (W2) during this time count-down, the regulating of the nominal value is continued, preferably with the time count-down restarting, at least until there is a fall below the second water level (W2) again.

3. An installation in accordance with Claim 1 or 2, characterized in that the second water level (W2) is variably ajustable.

4. An installation in accordance with any one of the preceding Claims, characterized in that for the first water level (W1) approixmately corresponds to the maximum height of the clear interior-space of the discharge pipe (13) in the area of the flow measuring-point (33).

5. An installation in accordance with any one of the preceding Claims, characterized in that for the purpose of increasing the waste-water discharge for washing away deposits, the regulating of the nominal value of the waste-water discharge can, in such a way that the waste-water flow is raised greatly above the nominal value and preferably by programming, be temporarily, abnormally stopped or changed over to a desired value to be regulated which is considerably higher than the nominal value.

6. An installation in accordance with any one of the preceding Claims, characterized in that a waste-water meter (28) adding up the measured values of the flow measuring-apparatus (21) is connected to the latter.

7. An installation in accordance with any one of the preceding Claims, characterized in that the regulator (23) is part of a microprocessor.
